# EUROPÄISCHE PATENTSCHRIFT

(11) **EP 0 299 297 B1**
(45) Veröffentlichungstag und Bekanntmachung des Hinweises auf die Patenterteilung: **25.03.1992**
(21) Anmeldenummer: 88110535.7
(22) Anmeldetag: 01.07.1988
(51) Int. Cl.: B65B 57/20, G06M 9/00

(54) **Vorrichtung zur Bildung getrennter Stösse von gleichzahligen scheibenförmigen Werkstücken aus einem längsbewegten Stapel**
Device for forming separated stacks of an equal number of disc-like articles from a stack in motion
Dispositif pour la formation de piles séparées d'un nombre égal d'articles sous forme de disque à partir d'une pile en mouvement

(30) Priorität: 11.07.1987 DE 3722976
(43) Veröffentlichungstag der Anmeldung: 18.01.1989
(73) Patentinhaber: Schmalbach-Lubeca AG, 38112 Braunschweig (DE); Halle, Eberhard, D-3300 Braunschweig (DE)
(72) Erfinder: Müller, Jürgen, D-3300 Braunschweig (DE); Halle, Eberhard, Ingenieur, D-3300 Braunschweig (DE)
(74) Vertreter: Döring, Rudolf

(56) Entgegenhaltungen:
- DD-A- 222 838
- DE-A- 2 417 527
- DE-A- 3 333 521
- DE-B- 1 933 125

## Beschreibung

Die Erfindung betrifft eine Vorrichtung zur Bildung getrennter Stöße von gleichzahligen, flach nebeneinander oder aufeinander liegenden scheibenförmigen Werkstücken, insbesondere Dosendeckeln, aus einem in einer Förderrinne längsbewegten Stapel mit einer elektronischen Zähl- und Steuerungseinrichtung, einer Trenneinrichtung mit einem parallel zur Förderrinne schlittengeführten und in den Stapel einsteuerbaren, den jeweiligen Stoß beschleunigt vorfördernden Mitnehmer.

Es sind Vorrichtungen bekannt (DE-OS 24 17 527), bei denen in den Vorschubweg von aus Dosendeckeln bestehenden Stapeln Zahnräder ragen, deren Zahnlücken jeweils der Dicke eines Dosendeckels entsprechen und deren Umdrehungen durch eine optische Einrichtung abgetastet wird. Die an einer zuvor geschaffenen Lücke vorbeitransportierten Deckel werden über eine elektronische Einrichtung gezählt und in vorbestimmter Anzahl der Deckel zu einem Stoß zusammengefaßt. Dabei wird ein auf dem Schlitten sitzender Mitnehmer in die Lücke zwischen dem letzten Deckel des Stoßes und des folgenden Stapels eingesteuert sowie zur Trennung des Stoßes von dem Stapel in Förderrichtung über den Schlitten beschleunigt bewegt.

Es sind ferner Vorrichtungen anderer Art bekannt, die praktisch ausschließlich mechanisch arbeiten und keine elektronische Steuerungseinrichtung verwenden (DE-OS 33 33 521).

Die bekannten Vorrichtungen sind baulich relativ aufwendig und arbeiten mit einer verhältnismäßig geringen Zählgeschwindigkeit bis zu etwa 500 Werkstücken bzw. Dosendeckeln je Sekunde. Eine einwandfreie Arbeitsweise ist nur dann erreichbar, wenn die zu zählenden Werkstücke bzw. Dosendeckel in ihrem Randbereich, welcher mit der Zähleinrichtung zusammenarbeitet, sehr geringe Toleranzen aufweisen. Bei der Herstellung von Dosendeckeln mit Anrollungen bzw. Randformungen zur Aufnahme von Dichtungsmaterialien lassen sich Toleranzen infolge unterschiedlicher Werkstoffeigenschaften und/oder Abnutzung der Werkzeuge nicht vermeiden. Da die Verwendbarkeit der Deckel auch bei größeren Toleranzen in der Ausformung des Randes nicht beeinträchtigt wird, ist es aus herstellungstechnischen und wirtschaftlichen Gründen erwünscht, einen möglichst großen Toleranzbereich in der Randausbildung zuzulassen.

Der Erfindung liegt die Aufgabe zugrunde, eine Vorrichtung der einleitend beschriebenen Art so auszubilden, daß unter Zulassung größerer Toleranzen der zu zählenden Werkstücke in ihrem Randbereich eine sehr hohe Zählgeschwindigkeit erreichbar ist, ohne daß hierdurch eine Erhöhung der Fehlerquote in Kauf genommen werden muß.

Zur Lösung vorstehender Aufgabe weist die Vorrichtung die im Kennzeichen des Anspruches 1 genannten Merkmale auf.

Durch die berührungslos arbeitenden auf den Rand der Werkstücke ansprechenden Sensoren als Impulsgeber für die Zähleinrichtung ist es möglich, unabhängig von Unterschieden in der Randdicke der zu zählenden Werkstücke je Rand nur einen Impuls zu erzeugen bzw. die Sensoren so einzustellen, daß sie bei gerundeten Rändern der Werkstücke die vertieften Zwischenräume zwischen benachbarten Rändern erfassen und jeweils einen Impuls erzeugen. Die Verwendung derartiger Sensoren ermöglicht eine sehr hohe Vorschubgeschwindigkeit bei großer Zählgenauigkeit. Durch die weiterhin vorgesehene dem Sensor vorgeordnete, in eine Klemm-und Freigabestellung überführbare Vorschubeinrichtung wird der Vorschub des Stapels, welcher von Hand oder maschinell erfolgen kann, kurz vor Erreichen der Sollzahl der Werkstücke eines jeden Stoßes allein von der genannten Vorschubeinrichtung bestimmt, welche kurz vor Erreichen der Sollzahl der Werkstücke eines Stoßes im Schleichgang arbeitet und somit das präzise Trennen des Stoßes von dem nachfolgenden Stapel durch die genannte Trenneinrichtung ermöglicht. Durch den dabei verwendeten Trennkeil wird zunächst an einer Stelle des Umfangsrandes hinter dem letzten Werkstück des jeweiligen Stoßes eine Trennlücke erzeugt, in welche dann die Trennschneiden eingreifen können, um den Stoß von dem nachfolgenden Stapel zur Bildung einer Lücke beschleunigt vorzufördern. Die Eindringtiefe der Trennschneiden kann dabei gering gehalten werden, wenn die Schneiden der Umrißform der Werkstücke angepaßt sind. Hierdurch sind nur geringe Einsteuer-Bewegungen der Schneiden und auch des Trennkeiles in den Stapel erforderlich, um eine sichere Trennung des Stoßes vom Stapel zu bewerkstelligen.

Die Vorrichtung kann sehr schmal gehalten werden relativ zur jeweiligen Werkstückgröße und dabei auch nur oberhalb der jeweiligen Förderrinne angeordnet sein.

Günstig ist es, wenn der Sensor, die Vorschub- und auch die Trenneinrichtung in einem gemeinsamen sich oberhalb und längs der Förderrinne erstreckenden Traggestell mit höhen- und in Richtung quer zur Förderrinne seitlich einstellbaren sowie lösbar mit der Förderrinne verbindbaren Stützen angeordnet sind. Hierdurch kann die Vorrichtung an jeder beliebigen Stelle der Förderrinne montiert werden, ohne daß die Förderrinne unterbrochen werden muß.

Um Durchmessertoleranzen der Werkstücke auszugleichen bzw. um die Anordnung für Werkstückstapel mit unterschiedlichem Durchmesser verwenden zu können, empfiehlt es sich, den Sensor an einem am Traggestell federnd höheneinstellbar gehaltenen Gleitschuh anzuordnen. Der Gleitschuh kann somit über die Ränder der Werkstücke hinweggleiten und sichert damit einen stets gleichbleibenden Abstand der Sensoren von dem Rand der Werkstücke. Dabei ist es zweckmäßig, wenn der Sensor als Reflektionssensor mit zwei Sensorzellen ausgerüstet ist.

Die Vorschubeinrichtung ist zweckmäßig gemäß den Merkmalen der Ansprüche 5 bis 8 ausgebildet.

Durch die Ausgestaltung nach Anspruch 8 ist die Anpassung der Vorschubeinrichtung an Werkstücke unterschiedlicher Durchmesser möglich. Besonders zweckmäßige Merkmale der Trenneinrichtung sind in den Ansprüchen 9 bis 11 wiedergegeben.

Durch die im Anspruch 12 genannte Ausbildung der Trennschneiden können diese ohne Austausch für die Trennung von Werkstücken unterschiedlicher Durchmesser verwendet werden.

In der Zeichnung ist ein Ausführungsbeispiel der Erfindung wiedergegeben. Es zeigen:
- Fig. 1: als rein schematische Darstellung die Seitenansicht einer Vorrichtung nach der Erfindung während eines Zählvorganges nach der Trennung eines Stoßes der Werkstücke von dem Stapel,
- Fig. 2: in vergrößerter Darstellung einen teilweisen Längsschnitt durch die Vorrichtung im Bereich der Sensoren,
- Fig. 3: in vergrößerter Darstellung einen Teilschnitt entlang der Schnittlinie III-III der Fig. 1,
- Fig. 4: in vergrößerter Darstellung einen Teilschnitt entlang der Schnittlinie IV-IV der Fig. 1,
- Fig. 5: ebenfalls in vergrößerter Darstellung einen Schnitt durch die Anordnung nach Fig. 1 entlang der Schnittlinie V-V.

In dem Ausführungsbeispiel sei angenommen, daß es sich um eine Vorrichtung zum Zählen von Dosendeckeln mit angerollten Rändern handelt.

Die in dem Beispiel horizontal verlaufende Förderrinne 1 ist in ihrer Rinnenform dem Durchmesser der Dosendeckel angepaßt, die längs der Rinne in Richtung des Pfeiles 2 von Hand oder maschinell hindurchgefördert und in einzelne Stöße 3a mit jeweils gleicher Deckelzahl unterteilt werden sollen.

Oberhalb der Förderrinne 1 ist ein Traggestell 4 erkennbar, in welchem die für den Zähl- und Trennvorgang des Stapels in jeweilige Stöße 3a (s.Fig.2) vorgesehenen Einrichtungen angeordnet sind. Die mit diesen Einrichtungen zusammenwirkende Elektronik ist in einem separaten in der Zeichnung nicht wiedergegebenen Gehäuse untergebracht. Das Traggestell 4 weist höheneinstellbare sowie in Richtung quer zur Förderrinne (1) seitlich einstellbare Tragstützen (4b) auf. Mit diesen Tragstützen 4b ist das Traggestell 4 an der Förderrinne 1 an jeder Stelle längs dieser Rinne befestigbar. Durch die genannte Einstellbarkeit der Tragstützen 4b des Traggestelles 4 ist eine Anpassung an unterschiedlich breite Förderrinnen 1 sowie auch an unterschiedliche Stapelhöhen, d.h. an Stapel aus Deckeln unterschiedlicher Durchmesser möglich.

Zur Erzeugung der Zählimpulse ist in dem Traggestell 4 ein berührungslos arbeitender Sensor mit den Sensorzellen 6 und 7 vorgesehen, der mit einer in der Zeichnung nicht wiedergegebenen elektronischen Zähleinrichtung verbunden ist. Der Sensor ist in dem dargestellten Beispiel in einem an dem Traggestell 4 höheneinstellbar und gefedert gehaltenen Gleitschuh 5 angeordnet. Die Fig. 2 zeigt einen Schnitt durch den Gleitschuh 5 in vergrößerter Darstellung. Der Gleitschuh 5 ist an einem Träger 4a des Traggestelles 4 über eine mit Spiel in dem Träger 4a geführten Hubstange 6 und einer darauf angeordneten Feder 7a gehalten. Der Gleitschuh 5 ist an der Hubstange 8 so befestigt, daß er dieser gegenüber um die Verbindungsstelle 8a Schwenkbewegungen im Rahmen des Spieles zwischen der Hubstange 8 und der zugeordneten Ausnehmung in dem Gleitschuh 5 ausführen kann.

Der Gleitschuh 5 gleitet auf den Rundungen der jeweils unter ihm befindlichen Deckel D, wobei er sich durch die beschriebene Einstellbarkeit an Durchmessertoleranzen der Deckel D anpassen kann und jeweils dafür sorgt, daß die in dem Beispiel vorgesehenen beiden Sensorzellen 6 und 7, welche gemeinsam einen Reflektionssensor bilden, stets den gleichen Abstand von den Rundungen der zu zählenden Deckel D beibehalten.

In dem Beispiel ist der Gleitschuh 5 aus zwei gegeneinander verschiebbaren Teilen 5a und 5b hergestellt, um den Abstand der Sensorzellen 6 und 7 den jeweiligen Dicken der zu zählenden Deckel anpassen zu können.

In Förderrichtung vor dem Gleitschuh 5 mit den darin befindlichen Sensorzellen 6 und 7 ist eine an dem Stapel 4 angreifende, in eine Klemm- und Freigabestellung überführbare Vorschubeinrichtung 9 vorgesehen, welche längs des Traggestelles 4 mittels eines motorisch verfahrbaren Schlittens 10 auf Führungsstangen 11 hin und her verfahrbar ist. Die motorische Antriebseinrichtung 10a für den Schlitten 10 ist dabei so ausgebildet und über die Elektronik gesteuert, daß der Schlitten 10 in der Klemmstellung der Vorschubeinrichtung 9 mit zwei Vorschubgeschwindigkeiten antreibbar ist, von denen eine einem Schleichgang entspricht.

Die Vorschubeinrichtung 9 ist in der Fig. 1 in einer weit vorgeschobenen Stellung wiedergegeben.

Wie besonders deutlich aus Fig. 3 hervorgeht, weist die Vorschubeinrichtung 9 zwei an dem Schlitten 10 gegenüberliegend angelenkte Doppelhebel 12 auf, die in ihrem unteren Bereich jeweils eine gegenüberliegend an dem Stapel 3 andrückbare Klemmbacke 12a tragen. Die oberen Enden der Doppelhebel 12 sind mit einer insgesamt mit 13 bezeichneten Spreizeinrichtung verbunden. Diese besteht aus zwei Widerlagerböcken 14, welche über eine Feder 15 miteinander verbunden sind, welche die Böcke 14 gegeneinander zu ziehen sucht. Die Böcke 14 weisen gegeneinander gerichtete sowie gegensinnig geneigte Schrägflächen 16 auf, die mit einem längs dieser Flächen verschiebbaren Keil 17 zusammenwirken. Der Keil 17 ist mit einem auf dem Schlitten 10 für die Vorschubeinrichtung 9 gehaltenen Kolben-Zylinder-Antrieb 18 verbunden. Bei Betätigung des Kolben-Zylinder-Antriebes 18 wird der Keil 17 nach oben verschoben und bewirkt hierdurch eine Spreizbewegung der Widerlagerböckchen 14, welche die mit ihnen verbundenen oberen Enden der Doppelhebel 12 nach außen drängen, so daß die Klemmbacken 12a mit dem Stapel 3 in Eingriff gelangen.

Bei an dem Stapel 3 anliegenden Klemmbacken 12a wird der Vorschub des Stapels 3, welcher bei geöffneten Klemmbacken mittels Hand oder maschinell bewerkstelligt werden kann, nur noch allein durch die Vorschubeinrichtung 9 bestimmt. Durch die elektronische Steuerungseinrichtung wird die Vorschubeinrichtung in der zurückgefahrenen Stellung dann zur Wirkung gebracht, wenn die für einen abzutrennenden Stoß der Deckel erforderliche Anzahl nahezu erreicht ist. Die Vorschubeinrichtung 9 wird nach dem Andrücken der Klemmbacken 12a zunächst mit ihrer höheren Geschwindigkeit betätigt und in Vorschubrichtung bewegt. Wenn nur noch wenige Deckel an dem abzutrennenden Stoß fehlen, wird über die Elektronik umgeschaltet auf die geringere Geschwindigkeit des Vorschubes, welche einem Schleichgang entspricht und der Vorschub vollständig unterbrochen, wenn die Zahl der vorgegebenen Deckel eines Stoßes erreicht ist.

Diese Stellung der Vorschubeinrichtung 9 ist in der Fig. 1 wiedergegeben, wobei in dieser Figur auch die Trennung des Stoßes 3a mit Hilfe der Trenneinrichtung dargestellt ist.

Die Trenneinrichtung weist einen in dem Beispiel von oben nach unten und zurück bewegbaren Trennkeil 19 auf, welcher in der Fig. 1 sehr vergrößert dargestellt ist. Ferner ist die Trenneinrichtung ausgerüstet mit zwei beiderseits des Trennkeiles in die Trennlücke einsteuerbaren Trennschneiden 20, welche mit einem längs des Stapels 3 wirksamen Antrieb 21 verbunden sind, der in dem dargestellten Beispiel als Kolben-Zylinder-Anordnung ausgebildet ist. Die konstruktive Ausbildung der Trenneinrichtung ist in dem Schnittbild der Fig. 4 dargestellt. Der Trennkeil 19 weist in dem Beispiel zwei parallel zueinander verlaufende Keilabschnitte 19a und 19b auf. Diese schließen mit Spiel den Gleitschuh 5 zwischen sich ein. Beiderseits des Trennkeiles 19 sind die Trennschneiden 20 erkennbar, welche gegensinnig geneigt verlaufende Eingriffskanten 20a aufweisen, und die an einem in dem Traggestell geführten Hubschlitten 27 gehalten sind. Der Hubschlitten 27 ist auf Gleitstangen 22 geführt, die ortsfest in dem Traggestell 4 gehalten sind.

Das Joch des Hubschlittens 27 bildet wiederum eine Schlittenführung für den Trennkeil 19. Sie besteht aus Gleitstangen 23, welche durch entsprechende Ausnehmungen in dem Joch des Schlittens 27 hindurchgeführt sind und an ihrem oberen Ende eine Widerlagerplatte 24 tragen. Diese ist mit einem Kolben-Zylinder-Antrieb 25 verbunden, der eine Rückstellfeder 25a umschließt.

Mittels des schematisch dargestellten Kolben-Zylinder-Antriebes 25 werden sowohl der Trennkeil 19 als auch die Trennschneiden 20 zur Einsteuerung bzw. Bildung von Trennlücken zwischen den abgezählten Deckeln eines Stoßes 3a und dem nachfolgenden Stapel 3 betätigt.

Bei Beaufschlagung des Kolben-Zylinder-Antriebes 25 wird zunächst nur der Trennkeil 19 nach unten bewegt, um die Trennlücke zu bilden, bis der zwischen der Widerlagerplatte 24 und dem Schlitten 27 befindliche Leerweg 26 überwunden ist. Dann nimmt die Widerlagerplatte 24 auch den Schlitten 27 mit, so daß die Trennschneiden 20 in die von dem Trennkeil 19 gebildete Trennlücke eingesteuert werden.

Die Trennschneiden 20 können diese Bewegung deshalb mitmachen, weil der mit ihnen verbundene Kolben-Zylinder-Antrieb 21 (Fig. 1 und 2) an seinem den Trennschneiden 20 abgekehrten Ende über ein Gelenk 28 mit dem Tragrahmen 4 verbunden ist.

Durch Betätigung der Kolben-Zylinder-Anordnung 21 werden die Schubstangen 29 mit den daran gehaltenen Trennschneiden 20 in Förderrichtung des Stapels 1 zur Bildung des Lückenraumes zwischen dem Stoß 3a und dem Stapel 3 der Deckel vorgeschoben und durch Umsteuerung des Kolben-Zylinder-Antriebes 21 wieder in ihre Ausgangsposition zurückgeführt. Sowohl der Trennkeil 19 als auch die Trennschneiden 20 werden durch die aus der Fig. 4 ersichtliche Rückstellfeder 25a in ihre Ausgangsposition zurückgebracht. Alsdann erfolgt die Rückführung der Vorschubeinrichtung 9 mittels des motorischen Antriebseinrichtung 10a in ihre Ausgangsposition, ehe ein neuer Zählvorgang beginnt.

Aus der Fig. 4 ist erkennbar, daß der Trennkeil 19 und die Trennschneiden 20 sowohl für Deckel kleinerer Durchmesser entsprechend der ausgezogenen Darstellung als auch für Deckel mit größeren Durchmessern, wie er durch die gestrichelte Darstellung angedeutet ist, verwendbar sind.

Zur Anpassung der Vorschubeinrichtung an unterschiedliche Deckeldurchmesser sind die Doppelhebel 12 verschwenkbar gelagert und gemäß Fig. 3 in den Widerlagerböcken 14 in Richtung gegeneinander und voneinander weg verstell- und feststellbar gehalten. Diese Verstell-und Feststellmöglichkeit ist gegeben durch die in den Widerlagerböcken 14 vorgesehenen Langlöcher 14a, durch welche sich an den Doppelhebeln 12 befestigte Halteschrauben 30 hindurch erstrecken. Im rechten Teil der Fig. 3 ist gestrichelt die ausgeschwenkte Lage eines Doppelhebels zur Anlage an einen ebenfalls gestrichelt dargestellten Deckel größeren Durchmessers gezeigt.

Auch das Traggestell 4 ist in der Höhe einstellbar. Außerdem ist der Abstand der Tragstützen 4b des Traggestelles 4 quer zur Längserstreckung der Förderrinne 1 veränderbar. Fig. 5 zeigt die Höhen- und Seitenverstellbarkeit der Tragstützen 4b, um das Traggestell 4 in Verbindung mit Förderrinnen 1 unterschiedlicher Abmessungen verwenden zu können. Gestrichelt ist eine Förderrinne 1 für Deckel größerer Durchmesser gezeigt und im rechten Teil die auf die notwendige Höhe sowie den erforderlichen seitlichen Abstand eingestellte Stütze 4b. Die Vorrichtung läßt sich somit bei einem außerordentlich geringen Aufwand an Einstellarbeiten an Deckel oder andere scheibenförmige Werkstücke unterschiedlicher Durchmesser anpassen.

## Patentansprüche

1. Vorrichtung zur Bildung getrennter Stöße von gleichzahligen, flach nebeneinander oder aufeinander liegenden scheibenförmigen Werkstücken, insbesondere Dosendeckeln, aus einem in einer Förderrinne längsbewegten Stapel, mit einer elektronischen Zähl- und Steuerungseinrichtung, einer Trenneinrichtung mit einem parallel zur Förderrinne schlittengeführten und in den Stapel einsteuerbaren, den jeweiligen Stoß beschleunigt vorfördernden Mitnehmer, **dadurch gekennzeichnet,** daß ein berührungslos arbeitender, auf den Rand der Werkstücke (D) ansprechender Sensor (6;7) als Impulsgeber mit der Zähleinrichtung verbunden ist, daß eine am Stapel (3) in Förderrichtung vor dem Sensor (6;7) angreifende, in eine Klemm- und Freigabestellung überführbare Vorschubeinrichtung (9) vorgesehen ist, welche in der Klemmstellung über die Steuerungseinrichtung mit wenigstens zwei Vorschubgeschwindigkeiten antreibbar ist, von denen eine einem Schleichgang entspricht, daß die Trenneinrichtung mit einem quer zum Stapel (3) hin und her bewegbaren Trennkeil (19) zur Bildung einer Trennlücke im Randbereich zwischen den jeweils benachbarten Werkstücken des Stoßes (3a) und des Stapels (3) sowie wenigstens zwei in die Trennlücke einsteuerbare sowie mit einem in Längsrichtung des Stapels wirksamen Antrieb (21) verbundenen Trennschneiden (20) ausgerüstet ist.

2. Vorrichtung nach Anspruch 1, **dadurch gekennzeichnet,** daß der Sensor (6;7), die Vorschub- (9) und auch die Trenneinrichtung in einem gemeinsamen, sich oberhalb und längs der Förderrinne (1) erstreckenden Traggestell (4) mit höhen- und in Richtung quer zur Förderrinne seitlich einstellbaren sowie lösbar mit der Förderrinne verbindbaren Stützen (4b) angeordnet sind.

3. Vorrichtung nach Anspruch 1 oder 2, **dadurch gekennzeichnet,** daß der Sensor (6;7) in einem am Traggestell (4) federnd höheneinstellbar gehaltenen Gleitschuh (5) angeordnet ist.

4. Vorrichtung nach einem der vorhergehenden Ansprüche, **dadurch gekennzeichnet,** daß der Sensor als Reflektionssensor mit zwei Sensorzellen (6,7) ausgerüstet ist.

5. Vorrichtung nach einem der vorhergehenden Ansprüche, **dadurch gekennzeichnet,** daß die Vorschubeinrichtung (9) einen längs des Traggestelles (4) oberhalb des Stapels (3) motorisch verfahrbaren Schlitten (10) mit daran angelenkten Doppelhebeln (12) aufweist, die an einem Ende gegenüberliegend an dem Stapel andrückbare Klemmbacken (12a) tragen und deren dem Stapel abgekehrte Enden mit einer gegen die Wirkung von Federn betätigbaren Spreizeinrichtung (13) verbunden sind.

6. Vorrichtung nach Anspruch 5, **dadurch gekennzeichnet,** daß die Spreizeinrichtung (13) aus zwei jeweils mit einem der Doppelhebel (12) sowie miteinander über eine Feder (15) verbundenen Widerlagerböcken (14) mit gegeneinandergerichteten sowie gegensinnig geneigten Schrägflächen (16) und einem zwischen diesen sowie entlang der Schrägflächen verschiebbaren Keil (17) besteht.

7. Vorrichtung nach Anspruch 6, **dadurch gekennzeichnet,** daß der verschiebbare Keil (17) mit einer am Schlitten (10) der Vorschubeinrichtung (9) gehaltenen Antriebseinrichtung (18) verbunden ist.

8. Vorrichtung nach einem der vorhergehenden Ansprüche, **dadurch gekennzeichnet,** daß die Doppelhebel (12) der Vorschubeinrichtung (9) zur Veränderung des Abstandes ihrer Klemmbacken (12a) mit ihren an den Widerlagerböcken (14) gehaltenen Enden in Richtung gegeneinander und voneinander weg verstell- und feststellbar sind.

9. Vorrichtung nach einem der vorhergehenden Ansprüche, **dadurch gekennzeichnet,** daß die Trennschneiden (20) beidseitig neben dem Trennkeil (19a,19b) in die Trennlücke einsteuerbar und an einem im Traggestell (4) geführten Hubschlitten (27) gehalten sind, und daß der Trennkeil über einen weiteren Schlitten (23) an dem Hubschlitten für die Trennschneiden geführt ist.

10. Vorrichtung nach Anspruch 9, **dadurch gekennzeichnet,** daß die Schlitten (23) für den Trennkeil (19a,19b) und die Trennschneiden (20) einen gemeinsamen Hubantrieb (25) haben, welcher an dem Schlitten für den Trennkeil angreift, und daß der Schlitten für den Trennkeil beim Einsteuern des Trennkeiles in den Stapel den Schlitten für die Trennschneiden nach einem einstellbaren Leerweg (26) mitnimmt.

11. Vorrichtung nach einem der vorhergehenden Ansprüche, **dadurch gekennzeichnet,** daß die Trennschneiden (20) an in ihrem Schlitten (27) geführten Schubstangen (29) gehalten sind, welche mit einem längs der Förderrinne (1) verlaufenden Kolben-Zylinder-Antrieb (21) verbunden sind, und daß der Kolben-Zylinder-Antrieb mit seinem den Trennschneiden abgekehrten Ende höhenverschwenkbar an dem Traggestell (4) angelenkt ist.

12. Vorrichtung nach einem der vorhergehenden Ansprüche, **dadurch gekennzeichnet,** daß die Trennschneiden (20) gegensinnig geneigt verlaufende Eingriffskanten (20a) aufweisen.

## Claims

1. A device for forming separate bundles of equal numbers of disc-like workpieces which lie flat against or one on top of each other, more particularly can lids, from a stack which is moved longitudinally in a conveyer trough, having an electronic counting and control device, a separating device with an entrainment means which is slide-mounted parallel to the conveyor trough and can be guided into the stack, and which advances the respective bundle in accelerated manner, **characterised in that** a sensor (6;7) which operates without contact and responds to the edge of the workpieces (D) is connected to the counting device as a pulse generator, that a feed device (9) is provided, which can be shifted into a clamped and released condition and which engages the stack (3) in front of the sensor (6;7) in the conveying direction, which in the clamped condition is drivable via the control device at at least two feed speeds, one of which corresponds to a creeping mode, that the separating device is equipped with a separating wedge (19) which can be moved to and fro transverse to the stack (3) for forming a separating gap in the edge region between the respectively adjacent workpieces of the bundle (3a) and of the stack (3) and at least two separating knives (20) which can be guided into the separating gap and are connected to a drive (21) which is effective longitudinally of the stack.

2. A device according to claim 1, **characterised in that** the sensor (6;7), the feed (9) and the separating device are arranged in a common support framework (4), which extends above and longitudinally of the conveyor trough (1), having height-adjustable and, in a direction transverse to the conveyer trough, laterally-adjustable supports (4b) which can be releasably connected to the conveyer trough.

3. A device according to claim 1 or 2 **characterised in that** the sensor (6;7) is arranged in a sliding shoe (5) which is mounted resiliently adjustable in height on the support framework (4).

4. A device according to any one of the preceding claims, **characterised in that** the sensor is supplied as a reflection sensor with two sensor cells (6,7).

5. A device according to any one of the preceding claims, **characterised in that** the feed device (9) has a carriage (10) which can be moved by motor longitudinally of the support framework (4) above the stack (3) with double levers (12) articulated thereon, these levers supporting at one end facing the stack pressable clamping jaws (12a) and whose ends remote from the stack are connected to a spreading device (13) which can be actuated against the action of springs.

6. A device according to claim 5, **characterised in that** the spreading device (13) consists of two abutment blocks (14) connected respectively to one of the double levers (12) and to each other via a spring (15), said blocks having inclined surfaces (16) directed towards each other and inclined in opposite senses, and a wedge (17) which is displaceable between the blocks and along the inclined surfaces.

7. A devise according to claim 6, **characterised in that** the displaceable wedge (17) is connected to a drive device (18) which is mounted on the carriage (10) of the feed device (9).

8. A device according to any one of the preceding claims, **characterized in that,** in order to change the spacing of their clamping jaws (12a), the double levers (12) of the feed device by means of their ends mounted on the abutment blocks (14) can be displaced in a direction towards each other and away from each other and can be fixed.

9. A device according to any one of the preceding claims, **characterised in that** the separating knives (20) are guidable into the separating gap at both sides adjacent the separating wedge (19a,19b) and are mounted on a lifting carriage (27) guided in the support framework (4), and that the separating wedge is guided by means of a further carriage (23) on the lifting carriage for the separating knives.

10. A device according to claim 9, **characterised in that** the carriage (23) for the separating wedge (19a, 19b) and the separating knives (20), have a common lifting drive (25) which engages the carriage for the separating wedge, and that the carriage for the separating wedge, as it guides the separating wedge into the stack, entrains the carriage for the separating knives after an adjustable idle stroke (26).

11. A device according to any one of the preceding claims, **characterised in that** the separating knives (20) are mounted on push rods (29) guided in their carriages (27), said rods being connected to a piston/cylinder drive (21) which runs longitudinally of the conveyer trough (1), and that at its end remote from the separating knives the piston/cylinder drive (21) is articulated on the support framework (4) so as to be pivotally adjustable in height.

12. A device according to any one of the preceding claims, **characterised in that** the separating knives (20) have engagement edges (20a) which run inclined in opposite senses.

## Revendications

1. Dispositif pour la formation de bottes séparées d'un nombre égal d'articles sous forme de disques disposés à plat les uns à côté ou au-dessus des autres, notamment de couvercles de boîtes, à partir d'une pile en mouvement dans une gouttière transporteuse, avec un dispositif électronique de comptage et de commande, et un dispositif de séparation doté d'un entraîneur, guidé par coulisseau parallèlement à la gouttière transporteuse et pouvant être introduit dans la pile, qui fait avancer de manière acclélérée la botte respective,
**caractérisé** en ce qu'un capteur (6;7) travaillant sans contact et réagissant au bord des articles (D) est relié comme générateur d'impulsions au dispositif de comptage, en ce qu'est prévu un dispositif d'avance (9), agissant sur la pile (3) avant le capteur (6;7) dans le sens de transport, qui peut être transféré dans une position de serrage et dans une position de dégagement et qui, dans la position de serrage, peut être entraîné par l'intermédiaire de dispositif de commande avec au moins deux vitesses d'avance, dont l'une correspond à une avance lente, et en ce que le dispositif de séparation est équipé d'un coin de séparation (19) mobile en va-et-vient et destiné à former une lacune de séparation dans la région de bord entre les articles voisins respectifs de la botte (3a) et de la pile (3), ainsi que d'au moins deux lames de séparation (20) qui peuvent être introduites dans la lacune de séparation et sont reliées à un entraînement (21) actif dans sens longitudinal de la pile.

2. Dispositif selon la revendication 1, caractérisé en ce que le capteur (6;7), le dispositif d'avance (9) et le dispositif de séparation sont disposés dans un bâti porteur commun (4), s'étendant au-dessus et le long de la gouttière transporteuse (1) et doté de montants (4b), qui peuvent être réglés en hauteur et latéralement en direction transversale à la gouttière transporteuse et lui être assemblés de manière détachable.

3. Dispositif selon la revendication 1 ou 2, caractérisé en ce que le capteur (6;7) est disposé dans un patin de guidage (5) maintenu élastiquement, avec possibilité de réglage en hauteur, sur le bâti porteur (4).

4. Dispositif selon l'une des revendications précédentes, caractérisé en ce que le capteur est un capteur par réflexion équipé de deux cellules (6,7).

5. Dispositif selon l'une des revendications précédentes, caractérisé en ce que le dispositif d'avance (9) présente un coulisseau (10), qui peut être déplacé de manière motorisée le long du bâti porteur (4) et au-dessus de la pile (3) et auquel sont articulés des doubles leviers (12), qui portent à une extrémité des mors de serrage (12a) pouvant être pressés en vis-à-vis contre la pile et dont les extrémités éloignées de la pile sont reliées à un dispositif écarteur (13) actionnable à l'encontre de l'action de ressorts.

6. Dispositif selon la revendication 6, caractérisé en ce que le dispositif écarteur (13) est constitué de deux blocs de contre-appui (14), chacun relié à un des doubles leviers (12) et mutuellement reliés par un ressort (15) et présentant des faces obliques (16) en vis-à-vis et d'obliquités inverses, et d'un coin (17) pouvant coulisser entre ces blocs le long des faces obliques.

7. Dispositif selon la revendication 6, caractérisé en ce que le coin coulissant (17) est relié à un dispositif d'entraînement (18) fixé sur le coulisseau (10) du dispositif d'avance (9).

8. Dispositif selon l'une des revendications précédentes, caractérisé en ce qu'afin de modifier l'écartement des mors de serrage (12a), les extrémités des doubles leviers (12) du dispositif d'avance (9) qui sont maintenues contre les blocs de contre-appui (14) peuvent être rapprochées ou éloignées et bloquées en position.

9. Dispositif selon l'une des revendications précédentes, caractérisé en ce que les lames de séparation (20) peuvent être introduites dans la lacune de séparation de part et d'autre du coin de séparation (19a,19b) et sont maintenues sur un coulisseau de levage (27) guidé dans le bâti porteur (4), et en ce que le coin de séparation est guidé par l'intermédiaire d'un autre coulisseau (23) sur le coulisseau de levage des lames de séparation.

10. Dispositif selon la revendication 9, caractérisé en ce que les coulisseaux (23,27) du coin de séparation (19a,19b) et des lames de séparation (20) possèdent un entraînement de levage commun (25) qui agit sur le coulisseau du coin de séparation, et en ce que le coulisseau du coin de séparation, lors de l'introduction du coin dans la pile, entraîne avec lui le coulisseau des lames de séparation après une course à vide réglable (26).

11. Dispositif selon l'une des revendications précédentes, caractérisé en ce que les lames de séparation (20) sont fixées à des bielles (29) guidées dans le coulisseau (27) des lames et reliées à un entraînement à cylindre-piston (21) s'étendant le long de la gouttière transporteuse (1), et en ce que l'entraînement à cylindre-piston est, par son extrémité opposée aux lames de séparation, articulé en pivotement vertical au bâti porteur (4).

12. Dispositif selon l'une des revendications précédentes, caractérisé en ce que les lames de séparation (20) présentent des bords d'engagement (20a) d'obliquités inverses.
